# EUROPÄISCHE PATENTSCHRIFT

(11) **EP 1 630 841 B1**
(45) Veröffentlichungstag und Bekanntmachung des Hinweises auf die Patenterteilung: **06.10.2010**
(21) Anmeldenummer: 04405527.5
(22) Anmeldetag: 23.08.2004
(51) Int. Cl.: H01H 33/90

(54) **Schaltkammer und Hochleistungsschalter**
Switching-chamber and high-power circuit-breaker
Chambre de commutation et disjoncteur-limiteur

(43) Veröffentlichungstag der Anmeldung: 01.03.2006
(73) Patentinhaber: ABB Technology AG, 8050 Zürich (CH)
(72) Erfinder: Hunger, Olaf, 8200 Schaffhausen (CH); Claessens, Max, 5412 Gebenstorf (CH); Holstein, Martin, 5406 Baden-Rütihof (CH); Abrahamsson, Johan, 5430 Wettingen (CH); Kriegel, Martin, 5424 Unterehrendingen (CH)
(74) Vertreter: ABB Patent Attorneys

(56) Entgegenhaltungen:
- EP-A- 1 211 706
- WO-A-00/52721

## Beschreibung

### Technisches Gebiet

Die Erfindung bezieht sich auf das Gebiet der Hochspannungsschaltertechnik. Sie bezieht sich auf eine Schaltkammer für einen Hochleistungsschalter und auf einen Hochleistungsschalter sowie auf ein Verfahren zum Ausschalten einer Schaltkammer gemäss dem Oberbegriff der unabhängigen Patentansprüche.

### Stand der Technik

Aus dem Stand der Technik sind mit einem Löschgas befüllbare Hochleistungsschalter mit einer Schaltkammer bekannt, die zwei Lichtbogenkontaktstücke aufweist, von denen mindestens eines mittels eines Antriebs bewegbar ist. Nach einer Kontakttrennung brennt zwischen den beiden Lichtbogenkontaktstücken ein Lichtbogen. Ein Heizraum ist zur Zwischenspeicherung von durch den Lichtbogen aufgeheiztem Löschgas vorgesehen. Eine Isolierdüse weist zur Führung einer Löschgasströmung ein mit dem Heizraum verbundenes Engnis auf. Dadurch wird eine Beblasung des Lichtbogens erreicht, die zu dessen Verlöschen führen soll, so dass ein durch den Hochleistungsschalter fliessender Strom geschaltet werden kann.

Nach der Kontakttrennung erfolgt eine Relativbewegung der beiden Lichtbogenkontaktstücke, um diese rasch voneinander zu entfernen, da durch die unmittelbar nach dem Verlöschen des Lichtbogens aufschwingende, sogenannte wiederkehrende Spannung sonst eine Rückzündung erfolgen kann. Erfolgt eine Rückzündung, so wurde nicht geschaltet.

Dieses sogenannte kapazitive Schalten erfordert somit eine grosse Relativgeschwindigkeit der beiden Lichtbogenkontaktstücke. Eine für kapazitives Schalten (minimale) notwendige Relativgeschwindigkeit der beiden Lichtbogenkontaktstücke kann experimentell oder durch Modell-Rechnungen bestimmt werden.

Bei aus dem Stand der Technik bekannten Hochleistungsschaltern und Schaltkammern ist die Relativgeschwindigkeit der beiden Lichtbogenkontaktstücke derart gewählt, dass sie den Minimalanforderungen des kapazitiven Schaltens entspricht, gegebenenfalls mit einer Sicherheitsmarge von wenigen Prozent.

Da im Falle der aus dem Stand der Technik bekannten Hochleistungsschalter das kapazitive Schalten die höchsten Anforderungen an die Relativgeschwindigkeit der beiden Lichtbogenkontaktstücke stellt, wurden keine nennenswert höheren Relativgeschwindigkeiten realisiert, denn dies würde eine aufwendigere Auslegung des Hochleistungsschalters und insbesondere entsprechend stärkere Antriebe und Dämpfungseinrichtungen erfordert haben, ohne erkennbare Vorteil zu erbringen.

Typische maximale Relativgeschwindigkeiten der Lichtbogenkontaktstücke liegen zwischen 5 m/s und 9 m/s.

Aus EP 1 211 706 A1 ist ein Hochleistungsschalter mit zwei bewegbaren Lichtbogenkontaktstücken bekannt, wobei ein maximales Geschwindigkeitsverhältnis der beiden Kontaktstücke bei entgegengesetzter Bewegungsrichtung von 1: 1.6 bis 1:1.7 erreicht wird.

Bei Schaltkammern und Hochleistungsschaltern der genannten Art ist es stets wünschenswert, eine stärkere Lichtbogenbeblasung zu erreichen.

Aus der Schrift DE 100 03 359 C1 beispielsweise ist ein Hochleistungsschalter bekannt mit zwei bewegbaren Lichtbogenkontaktstücken und einem Heizraum zum Zwischenspeichern von Löschgas, das durch einen gegebenenfalls zwischen den Lichtbogenkontaktstücken brennenden Lichtbogen erhitzt wurde. Der Schalter weist eine Isolierdüse auf, welche zur Führung einer Löschgasströmung ein Engnis aufweist, welches wiederum mittels eines Kanals mit dem Heizraum verbunden ist. Zunächst bewegen sich die beiden Kontaktstücke in entgegengesetzte Richtung, wobei die Kontakttrennung stattfindet und das Engnis durch das zweite der zwei Kontaktstücke zumindest teilweise verdämmt ist. Während das Engnis noch zumindest teilweise durch das zweite Kontaktstück verschlossen ist, findet eine Bewegungsrichungsumkehr des zweiten Kontaktstückes statt. Das zweite Kontaktstück bewegt sich dann also in dieselbe Richtung wie das erste der zwei Kontaktstücke. Dadurch, dass das Engnis während der Bewegungsrichtungsumkehr immer noch zumindest teilweise durch das zweite Kontaktstück verdämmt ist, kann eine Erhöhung des Löschgasdruckes im Heizraum erzeugt werden. Dadurch kann eine stärkere Lichtbogenbeblasung erreicht werden.

### Darstellung der Erfindung

Es ist Aufgabe der Erfindung, eine alternative Möglichkeit zur Erzeugung einer besonders effektiven Lichtbogenbeblasung zu schaffen.

Diese Aufgabe löst eine Vorrichtung und ein Verfahren mit den Merkmalen der unabhängigen Patentansprüche.

Eine erfindungsgemässe Schaltkammer für einen mit einem Löschgas befüllbaren Hochleistungsschalter weist ein erstes Lichtbogenkontaktstück und ein zweites Lichtbogenkontaktstück auf, von denen mindestens eines mittels eines Antriebs bewegbar ist. Gegebenenfalls brennt zwischen den Lichtbogenkontaktstücken ein Lichtbogen. Die Schaltkammer umfasst einen Heizraum zur Zwischenspeicherung von durch den Lichtbogen aufgeheiztem Löschgas sowie eine Isolierdüse, welche zur Führung einer Löschgasströmung ein mit dem Heizraum verbundenes Engnis aufweist.

Gemäss einer ersten Sichtweise der Erfindung ist die erfindungsgemässe Schaltkammer derart ausgelegt, dass während eines Ausschaltvorgangs eine maximale Relativgeschwindigkeit v_{12,max} der beiden Lichtbogenkontaktstücke zueinander mindestens 1.3 mal so gross ist wie eine zum kapazitiven Schalten notwendige Relativgeschwindigkeit v_{12,c} der beiden Lichtbogenkontaktstücke .

Insbesondere kann die erfindungsgemässe Schaltkammer derart ausgelegt sein, dass während eines Ausschaltvorgangs die maximale Relativgeschwindigkeit v_{12,max} der beiden Lichtbogenkontaktstücke zueinander mindestens 1.5 mal so gross, vorteilhaft mindestens 1.7 mal so gross, vorteilhaft mindestens 1.9 mal so gross oder sogar mindestens 2 mal so gross ist wie die zum kapazitiven Schalten notwendige Relativgeschwindigkeit v_{12,c} der beiden Lichtbogenkontaktstücke.

Die Geschwindigkeit v_{12,c} ist die für kapazitives Schalten minimal notwendige Relativgeschwindigkeit der beiden Lichtbogenkontaktstücke, also die kleinste Relativgeschwindigkeit der beiden Lichtbogenkontaktstücke, die kapazitives Schalten ermöglicht.

In einer anderen Sichtweise kann die Erfindung darin bestehen, dass die Schaltkammer derart ausgelegt ist, dass, wenn sie in einem einkammerigen Hochleistungsschalter eingebaut ist, für die maximale Relativgeschwindigkeit v_{12,max} der beiden Lichtbogenkontaktstücke zueinander während eines Ausschaltvorgangs gilt: ${v}_{12 , max ⁡} \geq 23 \times {U}_{N} ⋅ p ⋅ f / \left({E}_{krit}⋅{p}_{0}\right) ,$ insbesondere ${v}_{12 , max ⁡} \geq 27 \times {U}_{N} ⋅ p ⋅ f / \left({E}_{krit}⋅{p}_{0}\right) ,$ vorteilhaft ${v}_{12 , max ⁡} \geq 31 \times {U}_{N} ⋅ p ⋅ f / \left({E}_{krit}⋅{p}_{0}\right) ,$ wobei
U_{N} die Nennspannung des Hochleistungsschalters,
p der Polfaktor des Hochleistungsschalters,
Eₖᵣᵢₜ die Einsatzfeldstärke für Entladungen des Löschgases, und
po der Fülldruck des Löschgases ist, und
f die Netzfrequenz ist, für die Schaltkammer ausgelegt ist.

Die Gleichung ${v}_{12 , c} \approx k \times {U}_{N} ⋅ p ⋅ f / \left({E}_{krit}⋅{p}_{0}\right) ,$ gibt in guter Näherung die für kapazitives Schalten notwendige minimale Maximal-Geschwindigkeit zwischen den beiden Lichtbogenkontaktstücken an, wobei der Faktor k typischerweise zwischen 16 und 18.5 liegt.

Die genannten Gleichungen / Ungleichungen für v_{12,c} beziehungsweise v_{12,max} gelten in der dargestellten Form auch für einen Hochleistungsschalter, der genau eine entsprechende Schaltkammer aufweist. Für die Berechnung von v_{12,c} beziehungsweise v_{12,max} für einen Hochleistungsschalter, der mehr als eine Schaltkammern aufweist, muss in die Gleichungen noch ein Faktor eingefügt werden (oder der Faktor k wird durch einen Faktor k' ersetzt), wodurch die Versteuerung des Hochleistungsschalters (beispielsweise durch parallel zu den Schaltkammern geschaltete Kapazitäten) berücksichtigt.

Für SF₆ als Löschgas beträgt Eₖᵣᵢₜ etwa 8900 kV / (bar·m). Für andere Löschgase wie CF₄ oder Mischungen von SF₆ und N₂ kann der entsprechende Eₖᵣᵢₜ-Wert einschlägigen Handbüchern entnommen werden. Typische Netzfrequenzen sind 50 Hz und 60 Hz. Fülldrucke po liegen typischerweise bei 4.3 bar oder 6 bar oder darüber. Der Polfaktor p hängt von den vorgesehenen Erdungsverhältnissen des Hochleistungsschalters im Hochspannungsnetz ab (siehe zum Beispiel die Norm IEC 62271-100) und beträgt typischerweise 1.4 oder 1.2, gelegentlich auch über 1.4. Typische Hochleistungsschalter-Nennspannungen U_{N} sind von der Grössenordnung von 123 kV oder 365 kV.

In einer anderen Sichtweise kann die Erfindung darin bestehen, dass die Schaltkammer derart ausgelegt ist, dass für die maximale Relativgeschwindigkeit v_{12,max} der beiden Lichtbogenkontaktstücke zueinander während eines Ausschaltvorgangs gilt: ${v}_{12 , max ⁡} \geq 13 ⁢ m / s ,$ vorteilhaft ${v}_{12 , max ⁡} \geq 15 ⁢ m / s ,$ insbesondere ${v}_{12 , max ⁡} \geq 17 ⁢ m / s ,$ besonders vorteilhaft ${v}_{12 , max ⁡} \geq 19 ⁢ m / s ,$

Durch die Erfindung wird es möglich, innerhalb sehr kurzer Zeit eine sehr grosse Lichtbogenstrecke zu erzeugen. Vorteilhaft kann während eines wesentlichen Teils der Lichtbogenzeit (Lichtbogen-Brenndauer) durch den Lichtbogen Material aus der Isolierdüse entlang eines grossen Teils des Engnisses, vorteilhaft entlang der gesamten Länge des Engnisses, verdampft werden. Eine grosse Oberfläche, insbesondere die gesamte Engnis-Innenfläche, kann also während einer relativ langen Zeitdauer zur Erzeugung (Verdampfung) von lichtbogenlöschendem Material genutzt werden. Dadurch wird eine grosse Menge lichtbogenlöschenden Materials erzeugt, so dass eine effiziente Lichtbogenbeblasung erreicht wird. Aufgrund der sehr schnellen Relativbewegung kann diese grosse Menge lichtbogenlöschenden Materials bereits innerhalb einer sehr kurzen Zeit erzeugt werden, so dass ein sehr grosser Löschgasdruck erzeugbar ist, und die Druckerzeugung kann sehr rasch nach der Kontakttrennung stattfinden. Dadurch kann eine sehr starke Lichtbogenbeblasung und somit ein sehr sicheres Schalten, auch grosser Kurzschlussströme, erreicht werden.

Vorteilhaft ist die Bewegung der Isolierdüse an die Bewegung eines der beiden Kontaktstücke gekoppelt, insbesondere starr gekoppelt (gleichschnelle und gleichgerichtete Bewegung der Isolierdüse und des betreffenden Kontaktstücks). Vorteilhaft erfüllt die Relativgeschwindigkeit zwischen der Isolierdüse und einem der beiden Kontaktstücke eine der oben genannten erfindungsgemässen Bedingungen für die maximale Relativgeschwindigkeit v_{12,max} der beiden Kontaktstücke.

Wenn das Engnis durch eines der beiden Lichtbogenkontaktstücke, das als Verdämm-Kontaktstück bezeichnet wird und bewegbar ist, zumindest teilweise verdämmbar ist, so weisen die beiden Lichtbogenkontaktstücke vorteilhaft bis mindestens zum Zeitpunkt der Freigabe des Engnisses durch das Verdämm-Kontaktstück (das heisst also, mindestens bis eine Löschgasströmung durch das Engnis ermöglicht ist), eine solche Relativgeschwindigkeit auf, die eine der oben genannten Bedingungen für v_{12,max} erfüllt. Diese Relativgeschwindigkeit kann die maximale Relativgeschwindigkeit v_{12,max} der Lichtbogenkontaktstücke sein oder auch eine Relativgeschwindigkeit, die geringer ist als v_{12,max}.

In einer anderen Sichtweise kann die Erfindung darin bestehen, dass die Schaltkammer derart ausgelegt ist, dass beide Lichtbogenkontaktstücke bewegbar sind, und dass während einer Phase entgegengesetzter Bewegung der Lichtbogenkontaktstücke ein Verhältnis v1/v2 der Geschwindigkeit v1 des ersten Lichtbogenkontaktstückes zu der Geschwindigkeit v2 des
zweiten Lichtbogenkontaktstückes von v1 /v2 ≤ 1:2.4, insbesondere von v1 /v2 ≤ 1 :2.7, v1 /v2 ≤ 1:2.8 oder v1 /v2 ≤ 1:3 erreicht wird. Durch ein solches Geschwindigkeitsverhältnis kann eine grosse Relativgeschwindigkeit der Lichtbogenkontaktstücke erreicht werden. Dies ist insbesondere dann vorteilhaft, wenn die mit dem ersten Lichtbogenkontaktstück zu bewegende Masse deutlich (mindestens um einen Fakor 2 oder 3 oder 4 oder mehr) grösser ist als die mit dem zweiten Lichtbogenkontaktstück zu bewegende Masse.

Wenn beide Lichtbogenkontaktstücke bewegbar sind, ist vorteilhaft ein erster Antrieb zum Antreiben des ersten Lichtbogenkontaktstücks und ein zweiter Antrieb zum Antreiben des zweiten Lichtbogenkontaktstücks vorgesehen. Insbesondere kann der zweite Antrieb (Hilfsantrieb) ein durch den ersten Antrieb antreibbares Getriebe sein. Vorteilhaft kann weiterhin die Isolierdüse mittels des ersten Antriebes antreibbar sein.

Im Falle zweier bewegbarer Lichtbogenkontaktstücke ist vorteilhaft die Schaltkammer derart ausgelegt, dass in einer Phase während einer gleichgerichteten Bewegung der Lichtbogenkontaktstücke für das Verhältnis v1/v2 der Geschwindigkeit v1 des ersten Lichtbogenkontaktstückes zu der Geschwindigkeit v2 des zweiten Lichtbogenkontaktstückes gilt: $0.4 \leq v ⁢ 1 / v ⁢ 2 \leq 1.2 ,$ insbesondere $0.75 \leq v ⁢ 1 / v ⁢ 2 \leq 1 : 1.15.$

Besonders vorteilhaft liegt das Geschwindigkeitsverhältnis v1/v2 zwischen 0.9 und 1.1 oder nahe bei eins oder beträgt im wesentlichen eins.

In einer vorteilhaften Ausführungsform ist ein Kompressionsraum vorhanden, dessen Volumen während eines Ausschaltvorganges verringert wird. Es kann der Kompressionsraum mit dem Heizraum identisch oder von dem Heizraum verschieden sein, und insbesondere ein Ventil zwischen dem Kompressionsraum und dem Heizraum vorgesehen sein. Der Schalter, respektive die Schaltkammer, kann als Pufferschalter (Blaskolbenschalter) oder als Selbstblasschalter oder als ein Pufferschalter-Selbstblasschalter-Hybride ausgebildet sein.

Die Schaltkammer kann mit Vorteil derart ausgelegt sein, dass während eines Ausschaltvorgangs, nach der Kontakttrennung, und während eine Löschgasströmung entlang einer Achse durch das Engnis in Richtung des zweiten Lichtbogenkontaktstücks möglich ist, ein parallel zu der Achse gemessener Abstand d zwischen dem Engnis und dem zweiten Lichtbogenkontaktstück derart gewählt ist, dass die Strömungsgeschwindigkeit der Löschgasströmung in einem solchen Bereich maximal ist, der bezüglich der Achse radial seitlich neben dem zweiten Lichtbogenkontaktstück und/oder innerhalb des zweiten Lichtbogenkontaktstücks angeordnet ist. Der Bereich kann zusammenhängend sein oder aus mehreren Teilbereichen bestehen.

Der Abstand d ist eine Beabstandung. Der Abstand d misst sich selbstverständlich zwischen den einander zugewandten Enden von Engnis und zweitem Kontaktstück, wenn das Engnis und das zweite Kontaktstück voneinander beabstandet sind.

Durch die genannte Wahl des Abstandes d wird eine Optimierung des Löschgasflusses, insbesondere im Bereich des Engnisses und des zweiten Kontaktstücks, erreicht. Der Löschgasfluss ist dahingehend optimiert, dass eine besonders hohe Durchschlagsicherheit dort erzeugt wird, wo eine besonders hohe dielektrische Belastung vorliegt. Diese vorteilhafte Wirkung wird durch die beschriebene Wahl des Abstandes d erreicht, da eine hohe Löschgasdichte entlang der Schaltstrecke erreicht werden kann, während eine geringere Löschgasdichte in dem dielektrisch weniger belasteten Bereich seitlich (und/oder innerhalb) des zweiten Kontaktstücks vorliegt.

Vorteilhaft kann das Engnis im wesentlichen als ein Zylinder ausgebildet und die Schaltkammer derart ausgelegt sein, dass während eines Ausschaltvorgangs, nach der Kontakttrennung und während einer Löschphase, in der eine Löschgasströmung entlang einer Achse durch das Engnis in Richtung des zweiten Lichtbogenkontaktstücks möglich ist, ein parallel zu der Achse gemessener Abstand d zwischen dem Engnis und dem zweiten Lichtbogenkontaktstück derart gewählt ist, dass $d = D \times \left({\left(1+{b}^{′}⋅cos⁡α\right)}^{\frac{1}{2}}-1\right) / \left(2⋅sin⁡α⋅cos⁡α\right)$ gilt. Dabei ist D der Durchmesser des Zylinders nahe dem während der Löschphase dem zweiten Lichtbogenkontaktstück zugewandten Ende des Zylinders, der Winkel α ist gleich einem Öffnungswinkel α eines an das Engnis anschliessenden, erweiterten Bereiches, und für den Parameter b' gilt: b' = b - F/F', wobei F' der Flächeninhalt der bezüglich der Achse radial angeordneten Querschnittsfläche einer gegebenenfalls in dem zweiten Kontaktstück vorgesehenen Öffnung zum Abströmen von Löschgas ist, und für den Parameter b gilt: $1.4 \leq b \leq 4.5 ,$ insbesondere $1.7 \leq b \leq 4.0 ,$ insbesondere $2.1 \leq b \leq 3.5 ,$ und besonders vorteilhaft $2.2 \leq b \leq 3.2 ,$

Das Engnis ist im wesentlichen zylindrisch ausgebildet, und mit Vorteil ist das zweite Kontaktstück ebenfalls im wesentlichen zylindrisch ausgebildet. Der Durchmesser des jeweiligen Zylinders (des Engnisses oder des zweiten Kontaktstücks) muss nicht völlig konstant sein und kann leicht variieren. Abweichungen von einem kreisförmigen Querschnitt zu beispielsweise elliptischen Querschnitten sind möglich. Das Engnis (oder auch das zweite Kontaktstück) kann eine andere, vorteilhaft im wesentlichen prismatische Form aufweisen und wird dennoch als im wesentlichen zylindrisch bezeichnet. Für den Durchmesser D ist dann eine entsprechende radiale Abmessung des Engnisses zu nehmen. Insbesondere kann mit guter Genauigkeit der Durchmesser eines solchen Kreises genommen werden, der denselben Flächeninhalt hat wie das Engnis nahe dem zweiten Kontaktstück. Auch muss der Durchmesser des Zylinders beziehungsweise die radiale Abmessung des Prismas nicht genau konstant sein. Die für die Bestimmung von d relevante Grösse ist die radiale Abmessung an dem dem zweiten Kontaktstück zugewandten Ende des Zylinders oder Prismas. Auch solche Formen sind in dem Begriff "im wesentlichen zylindrisch" umfasst.

Durch die beschriebene, zylinderdurchmesserabhängige Wahl des Abstandes d wird für die gängigen Schaltergeometrien die genannte vorteilhafte Strömungsgeschwindigkeitsbedingung erfüllt. Wenn der Abstand d innerhalb eines engeren der angegebenen Bereiche für d gehalten werden kann, kann ein Beibehalten der vorteilhaften Löschgasströmung besser sichergestellt werden.

Es gibt also eine als Löschphase bezeichnete Zeitspanne, die nach der Kontakttrennung liegt, und während der eine Löschgasströmung durch das Engnis in Richtung des zweiten Lichtbogenkontaktstücks stattfinden kann (und im Schaltfalle auch stattfindet). Während einer solchen Zeitspanne erfüllt der Abstand d die genannte Bedingung. Diese Bedingung lautet, dass der Bereich, in dem die Strömungsgeschwindigkeit der genannten, durch das Engnis in Richtung des zweiten Kontaktstücks gerichteten Löschgasströmung am grössten ist, innerhalb des zweiten Kontaktstücks und/oder seitlich neben dem zweiten Kontaktstück angeordnet ist.

Während das Engnis mit einem als Verdämm-Kontaktstück bezeichnbaren Kontaktstücks zumindest teilweise vedämmt ist, kann keine (nennenswerte) Löschgasströmung durch das Engnis stattfinden.

Die genannte Bedingung für den Abstand d ist vorteilhaft während mindestens 10 ms, vorteilhafter während mindestens 20 ms, mindestens 35 ms oder mindestens 50 ms während eines Ausschaltvorganges erfüllt.

Das Engnis kann auch als Düsenkanal bezeichnet werden.

Die Kontakttrennung bedeutet eine Trennung eines physischen Kontaktes zwischen den beiden Lichtbogenkontaktstücken 1 und 2. Der physische Kontakt kann beispielsweise durch ein direktes Einander-Kontaktieren der Kontaktstücke 1,2 realisiert sein oder mittels eines die beiden Lichtbogenkontaktstücke 1,2 kontaktierenden Zwischen-Kontaktstücks (Brücken-Kontaktstück).

Vorteilhaft ist das zweite Lichtbogenkontaktstück stiftartig, insbesondere vollstiftartig ausgebildet

In einer bevorzugten Ausführungsform ist das Engnis durch eines der beiden Lichtbogenkontaktstücke, das als Verdämm-Kontaktstück bezeichnet wird und bewegbar ist, zumindest teilweise verdämmbar, und die Schaltkammer ist derart ausgelegt, dass es während eines Ausschaltvorganges eine Zeitspanne gibt, während der eine Bewegungsrichtung des Verdämm-Kontaktstücks unverändert bleibt und die maximale Relativgeschwindigkeit v_{12,max} der beiden Lichtbogenkontaktstücke zueinander erreicht wird. Diese Zeitspanne dauert vorteilhaft mindestens an, bis das Engnis nicht mehr durch das Verdämm-Kontaktstück zumindest teilweise verdämmt ist.

In dieser Ausführungsform gibt es somit nach der Kontakttrennung eine ununterbrochene Bewegung des Verdämm-Kontaktstücks in ein und dieselbe Richtung, wobei diese Bewegung mindestens bis zur Freigabe des Engnisses durch das Verdämm-Kontaktstück anhält, und wobei (irgendwann) während dieser Bewegung die maximale Relativgeschwindigkeit v_{12,max} der beiden Lichtbogenkontaktstücke zueinander erreicht wird. Dadurch wird sichergestellt, dass sehr rasch eine sehr grosse Isolierdüsen-Oberfläche dem Lichtbogen ausgesetzt wird. Vorteilhaft findet keine Bewegungsrichtungsumkehr des Verdämm-Kontaktstücks statt, bevor das Engnis freigegeben ist.

Eine besonders bevorzugten Ausführungsform kennzeichnet sich dadurch, dass das Engnis durch eines der beiden Lichtbogenkontaktstücke, das als Verdämm-Kontaktstück bezeichnet wird und bewegbar ist, zumindest teilweise verdämmbar ist, und dass die Schaltkammer derart ausgelegt ist, dass während eines Ausschaltvorgangs eine Bewegungsrichtungsumkehr des mindestens einen bewegbaren Lichtbogenkontaktstücks stattfindet, wenn das Engnis nicht mehr durch das Verdämm-Kontaktstück zumindest teilweise verdämmt ist.

Dadurch kann innerhalb kurzer Zeit nach der Kontakttrennung eine grosse Menge lichtbogenlöschenden Materials erzeugt werden. Und es ist möglich, die Belastung einer die Kontaktstücke abbremsenden Dämpfungseinrichtung zu verringern oder eine weniger aufwendige Dämpfungseinrichtung einzusetzen,

Die nach der Freigabe des Engnisses durch das Verdämm-Kontaktstück stattfindende Bewegungsrichtungsumkehr ermöglicht desweiteren auch eine Optimierung des Löschgasflusses nahe dem Verdämm-Kontaktstück. Der Abstand zwischen den zwei Kontaktstücken kann, je nach Verhältnis der Geschwindigkeiten der beiden Kontaktstücke, (leicht) vergrössert oder verkleinert oder, besonders vorteilhaft, im wesentlichen konstantgehalten werden. Insbesondere kann auch ein Abstand zwischen dem Verdämm-Kontaktstück und dem Engnis (leicht) vergrössert oder verkleinert oder, besonders vorteilhaft, im wesentlichen konstant gehalten werden. Wenn beispielsweise die Bewegung der Isolierdüse 1:1 (starr) an die Bewegung des ersten Kontaktstücks gekoppelt ist und die nach der Bewegungsrichtungsumkehr gleichgerichtete Bewegung der beiden Kontaktstücke ebenfalls im wesentlichen gleich gross ist, kann ein vorgebbarer Abstand zwischen dem Engnis und dem Verdämm-Kontaktstück im wesentlichen konstant gehalten werden. Insbesondere und mit grossem Vorteil kann auch eine der weiter oben genannten Bedingungen für den Abstand d über einen längeren Zeitraum erfüllt werden.

Durch die Bewegungsumkehr wird eine zunächst antiparallele oder gegensinnigen Bewegung der zwei Lichtbogenkontaktstücke zu einer parallelen oder gleichsinnigen Bewegung der zwei Lichtbogenkontaktstücke.

Insbesondere wenn als Hilfsantrieb (zweiter Antrieb) ein von dem Antrieb angetriebenes Getriebe verwendet wird, kann bei der Wahl eines Geschwindigkeitsverhältnisses v1 /v2 der Geschwindigkeit v1 des ersten Lichtbogenkontaktstückes zu der Geschwindigkeit v2 des zweiten Lichtbogenkontaktstückes von v1/v2 ≈ 1:1 bei gleichsinniger Kontaktstück-Bewegung ein konstanter Kontaktstück-Abstand (und gegebenenfalls auch ein konstanter Abstand zwischen dem Engnis und dem Verdämm-Kontaktstück) erreicht werden, der auch dann noch konstant bleibt, wenn die Schalterbewegung durch einen Dämpfungsmechanismus abgebremst wird. Auch kann auf diese Weise der Einfluss von Rücklauf auf die genannten Abstände im wesentlichen eliminiert werden. Rücklauf entsteht, wenn die Bewegung eines angetriebenen Kontaktstücks durch Löschgas im Heizraum behindert wird, so dass dadurch eine ungewollte Bewegungsrichtungsumkehr mindestens eines der Kontaktstücke stattfindet.

Durch die mittels der Antriebe gezielt erzeugte Bewegungsrichtungsumkehr kann in einem solchen Hochleistungsschalter oder Schalterpol also eine gute Kontrolle der Kontaktstück-Abstände und des Engnis-Kontaktstück-Abstandes erreicht werden, so dass gewünschte Strömungsverhältnisse, insbesondere nahe dem Verdämm-Kontaktstück, einstellbar und auch bei verschiedenen Schaltfällen einhaltbar sind. Eine Optimierung des Löschgasflusses in Kontaktstücknähe wird ermöglicht.

Ein erfindungsgemässer Hochleistungsschalter weist mindestens eine erfindungsgemässe Schaltkammer auf und hat die entsprechenden Vorteile.

Das erfindungsgemässe Verfahren zum Ausschalten einer Schaltkammer für einen mit einem Löschgas befüllbaren Hochleistungsschalter, mit einem ersten Lichtbogenkontaktstück und mit einem zweiten Lichtbogenkontaktstück, mit mindestens einem Antrieb und mit einer ein Engnis aufweisenden Isolierdüse, weist die Schritte auf, dass mindestens eines der beiden Lichtbogenkontaktstücke mittels des Antriebs bewegt wird, dass eine Kontakttrennung stattfindet und ein zwischen den Lichtbogenkontaktstücken brennender Lichtbogen gezündet wird, durch den Löschgas aufgeheizt wird, und dass das aufgeheizte Löschgas zwischengespeichert und zur Beblasung des Lichtbogens durch das Engnis geführt wird.

Es kennzeichnet sich dadurch, dass während eines Ausschaltvorgangs eine maximale Relativgeschwindigkeit v_{12,max} der beiden Lichtbogenkontaktstücke zueinander erreicht wird, die mindestens 1.3 mal, insbesondere 1.5 mal, so gross ist wie eine zum kapazitiven Schalten notwendige Relativgeschwindigkeit v_{12,c} der beiden Lichtbogenkontaktstücke. Die Vorteile ergeben sich aus den Vorteilen der Schaltkammer.

Das erfindungsgemässe Verfahren kann auch als ein Verfahren zum Schalten eines elektrischen Stromes mittels einer Schaltkammer bezeichnet werden.

Mit Vorteil sind die beiden Lichtbogenkontaktstücke koaxial zueinander angeordnet. Der Kanal zwischen Heizraum und Engnis kann vorteilhaft als ein Ringkanal ausgebildet sein.

Die Lichtbogenkontaktstücke können gleichzeitig auch Nennstrom-Kontaktstücke sein. Vorteilhaft sind aber zusätzlich zu den Lichtbogenkontaktstücken noch separate Nennstrom-Kontaktstücke vorgesehen. Typischerweise werden bei einem Ausschaltvorgang zunächst die Nennstrom-Kontaktstücke voneinander getrennt, so dass der zu unterbrechende elektrische Strom auf die Lichtbogenkontaktstücke kommutiert. Danach werden die Lichtbogenkontaktstücke unter Zündung des Lichtbogens getrennt.

Mit Vorteil kann eines der beiden Lichtbogenkontaktstücke, insbesondere das erste Lichtbogenkontaktstück, eine Öffnung zur Aufnahme des anderen, vorteilhaft stiftartig ausgebildeten Lichtbogenkontaktstücks im geschlossenem Schalterzustand und zum Abströmen von Löschgas im geöffneten Schalterzustand aufweisen. Insbesondere kann dieses Lichtbogenkontaktstück als eine Kontakttulpe mit einer Vielzahl von Kontaktfingern ausgebildet sein.

Vorteilhaft ist es, wenn das zweite Lichtbogenkontaktstück stiftartig ausgebildet und bewegbar ist, während das erste Kontaktstück eine Öffnung zur Aufnahme des zweiten Kontaktstücks aufweist, und bewegbar oder nicht bewegbar ist.

Hochleistungsschalter und Schaltkamemrn im Sinne dieser Anmeldung sind insbesondere solche, die für Nennspannungen von typischerweise mindestens ca. 72 kV ausgelegt sind.

Der Lichtbogen in einer erfindungsgemässen Schaltkammer brennt im allgemeinen achsennah und ist im wesentlichen stationär. Im allgemeinen sind die Fusspunkte des Lichtbogens an den Enden der Lichtbogenkontaktstücke fixiert.

Weitere bevorzugte Ausführungsformen und Vorteile gehen aus den abhängigen Patentansprüchen und den Figuren hervor.

### Kurze Beschreibung der Zeichnungen

Im folgenden wird der Erfindungsgegenstand anhand von bevorzugten Ausführungsbeispielen, welche in den beiliegenden Zeichnungen dargestellt sind, näher erläutert. Es zeigen schematisch:
- Fig. 1: eine erfindungsgemässe Schaltkammer mit zwei bewegbaren Lichtbogenkontaktstücken in geöffnetem und in geschlossenen Zustand im Schnitt, mit Getriebe in Aufsicht;
- Fig. 2: eine Weg-Zeit-Kurve für einen Ausschaltvorgang;
- Fig. 3: eine Geschwindigkeits-Zeit-Kurve für einen Ausschaltvorgang.

Die in den Zeichnungen verwendeten Bezugszeichen und deren Bedeutung sind in der Bezugszeichenliste zusammengefasst aufgelistet. Grundsätzlich sind in den Figuren gleiche oder gleichwirkende Teile mit gleichen Bezugszeichen versehen. Die beschriebenen Ausführungsbeispiele stehen beispielhaft für den Erfindungsgegenstand und haben keine beschränkende Wirkung.

### Wege zur Ausführung der Erfindung

Fig. 1 zeigt schematisch eine erfindungsgemässe Schaltkammer oder einen erfindungsgemässen einkammerigen Hochleistungsschalter in geöffnetem Zustand (untere Bildhälfte) und in geschlossenem Zustand (obere Bildhälfte). Im rechten Bildteil ist schematisch ein Getriebe 3 in Aufsicht dargestellt. Der mit einem Löschgas (beispielsweise SF₆, oder eine Mischung aus N₂ und SF₆) gefüllte Hochleistungsschalter weist ein erstes bewegbares Lichtbogenkontaktstück 1 auf, das durch einen nicht-dargestellen Antrieb antreibbar ist. Ein geeigneter Antrieb kann beispielsweise ein elektrodynamischer Antrieb oder ein Federspeicherantrieb sein.

Ein zweites Lichtbogenkontaktstück 2 wird durch einen Hilfsantrieb 3 angetrieben, welcher durch das durch den Antrieb angetriebene Getriebe 3 realisiert ist. Im geschlossenen Schalterzustand berühren die beiden Lichtbogenkontaktstücke 1,2 einander. Es können zusätzlich noch nichtdargestellte Nennstrom-Kontaktstücke vorgesehen sein.

Das erste Kontaktstück 1 ist mit einer Isolierdüse 5 und einer Hilfsdüse 13 starr verbunden. Die Isolierdüse 5 weist ein Engnis 6 auf, das im wesentlichen zylindrisch mit einem Durchmesser D ausgebildet ist. Anschliessend an das Engnis 6 schliesst ein im Durchmesser erweiterter Bereich 21 mit einem Öffnungswinkel α an. Durch einen Ringkanal 7 ist das Engnis mit einem Heizraum 11 verbunden. Mit dem Heizraum 11 durch ein Ventil 12 verbunden ist ein Kompressionsraum 10. Das Volumen des Heizraumes ist mittels eines Kolbens 15, der vorteilhaft feststehend ausgebildet ist, veränderbar.

Der Hochleistungsschalter ist im wesentlichen rotationssymmetrisch bezüglich einer Achse A ausgebildet, wodurch axiale Richtungen z1 und z2, entlang der sich die Lichtbogenkontaktstücke bewegen, und dazu senkrechte radiale Richtungen definiert sind.

In Fig. 2 ist schematisch ein Weg-Zeit-Diagramm (z-t-Kurven) für die Bewegung des ersten Kontaktstücks 1 (gestrichelte Kurve) und des zweiten Kontaktstücks 2 (gepunktete Kurve) sowie für die Relativ-Bewegung der beiden Kontaktstücke (durchgezogene Linie) dargestellt.

Die entsprechenden Geschwindigkeits-Zeit-Kurven (v-t-Kurven) sind in Fig. 3 schematisch dargestellt. Die Geschwindigkeit v1 des ersten Kontaktstücks 1 (gestrichelte Kurve) und die Geschwindigkeit v2 des zweiten Kontaktstücks 2 (gepunktete Kurve) sowie die Relativgeschwindigkeit v12 der beiden Kontaktstücke (durchgezogene Linie) sind dargestellt.

Während eines Ausschaltvorganges zum Unterbrechen eines durch den Hochleistungsschalter fliessenden Stromes bewegt sich zunächst das erste Lichtbogenkontaktstück 1 sowie die Isolierdüse 5, die Hilfsdüse 13 und das Ventil 12 in Richtung z1. Mit einer optionalen Verzögerung bewegt sich das zweite Kontaktstück 2 in Richtung z2. Die durch den Antrieb direkt zu bewegende Masse ist gross gegenüber der durch das Getriebe 3 zu bewegenden Masse. Bis kurz vor Erreichen der maximalen Geschwindigkeit v1 kann darum mit der Beschleunigung des zweiten Kontaktstücks 2 gewartet werden. Das erste Kontaktstück 1 verbleibt nach Erreichen seiner maximalen Geschwindigkeit bis zu einem Abbrems-Vorgang am Ende des Ausschaltvorganges auf dieser Geschwindigkeit.

Durch den feststehenden Kolben 1 5 wird das Volumen des Kompressionsraum reduziert, und das Ventil 12 lässt Löschgas in den Heizraum 10 fliessen. Dann findet während einer Phase hoher oder maximaler Relativgeschwindigkeit v12 die Kontakttrennung unter Zündung eines Lichtbogens 4 statt. Es ist möglich, dass die Kontakttrennung kurz (einige Millisekunden) vor oder nach dem Erreichen der maximalen Relativgeschwindigkeiten stattfindet.

Der Lichtbogen 4 führt zur Erhitzung von Löschgas und löst im Engnis 6 Abbrandmaterial aus der Isolierdüse 5 heraus. Vermittelst des Ringkanals 7 wird auf diese Weise ein Überdruck im Heizraum 11 erzeugt. Ab einer durch das Ventil 12 vorgebbaren Druckdifferenz zwischen dem Heizraum 11 und dem Kompressionsraum 10, beispielsweise wenn im Heizraum 11 ein grösserer Druck herrscht als im Kompressionsraum 10, schliesst das Ventil 12. Das später aus dem Heizraum 11 und gegebenenfalls auch aus dem Kompressionsraum 10 durch den Heizraum 11 dann durch den Kanal 7 in die zwischen den beiden Kontaktstücken 1,2 angeordnete Löschstrecke fliessende Löschgas dient dann der Löschung des Lichtbogens 4.

Nachdem das dem ersten Lichtbogenkontaktstück 1 zugewandte Ende des zweiten Lichtbogenkontaktstücks 2 den grössten Teil (ca. 80%) der Länge des Engnisses 6 mit maximaler Geschwindigkeit v2 (und somit während Vorliegens der maximalen Relativgeschwindigkeit v_{12,max} der beiden Lichtbogenkontaktstücke) durchquert hat, verringert sich v2 wieder. Das zweite Kontaktstück 2 kommt zum Stillstand und bewegt sich, nachdem es das Engnis 6 freigegeben hat, in Richtung z1 und somit parallel zu (gleichgerichtet mit) dem ersten Kontaktstück 1. Nach dieser Bewegungsrichtungsumkehr erreicht das zweite Kontaktstück 2 bald die gleiche Geschwindigkeit wie das erste Kontaktstück 1.

Sobald das Engnis 6 vom zweiten Kontaktstück 2 nicht mehr zumindest teilweise verdämmt ist, kann Löschgas durch den Kanal 7 nicht nur durch das tulpenförmige erste Kontaktstück 1 (in Richtung z1), sondern auch (in nennenswertem Masse) durch das Engnis 6 und am stiftförmigen zweiten Kontaktstück 2 vorbei (in Richtung z2) abströmen.

Durch das Geschwindigkeitsverhältnis v1/v2 von im wesentlichen 1:1 bei gleichsinniger Bewegung der beiden Kontaktstücke 1,2 kann ein Abstand d zwischen dem zweiten, vorteilhaft stiftartig ausgebildeten Kontaktstück 2 und dem Engnis 6 im wesentlichen konstant gehalten werden. Dieser Abstand d ist derart gewählt, dass bei einer Löschgasströmung durch das Engnis 6 zum Verdämm-Kontaktstück 2 (in Richtung z2) die maximale Strömungsgeschwindigkeit seitlich (also radial) neben dem Verdämm-Kontaktstück 2 liegt, und insbesondere nicht auf der Strecke zwischen den beiden Lichtbogenkontaktstücken 1 und 2 (oder radial dieser Strecke benachbart). Dadurch wird eine besonders effiziente Lichtbogenbeblasung erreicht, und ein Rückzünden des Lichtbogens wird effektiv unterbunden. Der Abstand d wird als d ≈ (0.7±0.2)×D gewählt, wobei D der Durchmesser des Engnisses 6 (an seinem z2-seitigen Ende) ist. Wäre der Öffnungswinkel α kleiner als 45°, so würde der Abstand d vorteilhaft näherungsweise als d ≈ (0.7±0.2)×D / tan α gewählt.

Wenn durch das Getriebe 3 ein Geschwindigkeitsverhältnis v1/v2 von 1:1 (nach der Bewegungsrichtungsumkehr) vorgegeben ist, kann der Abstand d und damit auch die entsprechenden Strömungsverhältnisse auch dann eingehalten werden, wenn der Schalter in die Dämpfung geht, also die Kontaktstücke 1,2 durch einen Dämpfungsmechanismus abgebremst werden. Gegen Ende eines Ausschaltvorganges kommt es oft auch zu einem durch die Druckverhältnisse in dem Heizraum 11 und/oder dem Kompressionsraum 10 hervorgerufenen Rücklauf des ersten Kontaktstücks 1. Auch durch einen derartigen Rücklauf kann bei der Wahl eines Geschwindigkeitsverhältnisses v1/v2 von 1:1 der Abstand d nicht verändert werden. Insofern können optimale Strömungsverhältnisse bis ans Ende der Ausschaltbewegung beibehalten und dadurch eine sichere Lichtbogenlöschung ohne Rückzünden sichergestellt werden. Durch das Geschwindigkeitsverhältnis v1/v2 von 1:1 ist auch der Abstand zwischen den beiden Kontaktstücken 1 und 2 konstant, so dass die elektrische Feldverteilung konstanthaltbar ist.

Durch ein Geschwindigkeitsverhältnis v1/v2 von etwa 1:1 nach der Bewegungsrichtungsumkehr ist es möglich, die Belastung der Dämpfungseinrichtung zu verringern oder eine weniger aufwendige Dämpfungseinrichtung einzusetzen, da ein längerer Dämpfungshub (längere Strecke, während der die Bewegungen abgebremst werden) vorgesehen werden kann. Denn nach einem frühen Erreichen eines ausreichenden (typischerweise nahezu maximalen) Abstandes zwischen den Lichtbogenkontaktstücken kann das Abbremsen der Kontaktstücke bereits beginnen, da der Kontaktstück-Abstand durch die 1:1-Übersetzung konstantgehalten wird. Für ein Geschwindigkeitsverhältnis v1 /v2, das nahe bei eins liegt, gilt im Prinzip das gleiche, wobei jedoch kleine Veränderungen des Kontaktstück-Abstandes vorkommen.

Die Figs. 2 und 3 zeigen die Bewegungen der Kontaktstücke 1,2 nur bis kurz nach dem Einsatz der Dämpfung. Mit P1 ist eine erste Phase bezeichnet, während welcher bei entgegengesetzter Bewegung der beiden Kontaktstücke 1,2 eine maximale Relativgeschwindigkeit v12 vorliegt. Diese beträgt im dargestellten Fall v_{12,max} ≈ 20 m/s. Mit P2 ist eine zweite Phase bezeichnet, während welcher bei gleichgerichter Bewegung der beiden Kontaktstücke 1,2 nach Freigabe des Engnisses ein Geschwindigkeitsverhältnis v1/v2 von etwa 1:1 vorliegt. In den Figs. 2 und 3 fällt das Ende der zweiten Phase P2 mit dem Einsatz der Dämpfung zusammen.

Wie dem rechten Teil vom Fig. 1 zu entnehmen ist (in Aufsicht), ist ein Hebel 8 an einem ersten Ende mittels eines Bolzens 16 an dem zweiten Kontaktstück 2 drehbar gelagert. An dem zweiten Ende des Hebels 8 ist der Hebel 8 mittels eines Bolzens 17 an einem Schenkel eines Winkelhebels 9 drehbar gelagert. Der zweite Schenkel des Winkelhebels 9 ist mittels eines Bolzens 18 in einer Kulissenscheibe 14 geführt. Der Winkelhebel 9 ist mittels eines ortsfesten, beispielsweise am Gehäuse des Hochleistungsschalters befestigten Bolzens 19 drehbar gelagert. Wie mittels einer Wirklinie W symbolisiert, ist die Bewegung der Kulissenscheibe 14 (vorzugsweise starr) an die Bewegung des ersten Kontaktstücks 1 gekoppelt.

Durch die mit dem Antrieb verbundene Kulissenscheibe 14 wird also über einen Hebelmechanismus die Bewegung des zweiten Kontaktstücks 2 gesteuert. Das Getriebe 3 kann eine lineare Bewegung (des Antriebes) mit konstanter Geschwindigkeit umsetzen in eine Bewegung mit Bewegungsrichtungsumkehr. Durch geeignete Wahl der Hebellängen und - winkel ist ein gewünschtes Geschwindigkeitsprofil für das zweite Kontaktstück 2 wählbar.

Das Getriebe 3 kann, wie in Fig. 1 dargestellt, symmetrisch aufgebaut sein, was zu einer günstigeren Kräfteverteilung und grösserer Stabilität führt.

Durch die Reduktion der Geschwindigkeit v2 des zweiten Kontaktstücks 2 am Ende der Ausschaltbewegung kann die Belastung einer die Bewegung der Kontaktstücke abbremsenden Dämpfungseinrichtung verringert werden, da eine geringere Bewegungsenergie absorbiert werden muss.

Die Geschwindigkeit v1 des ersten Kontaktstücks 1 kann nach der anfänglichen Bescheunigung typischerweise zwischen 3 m/s und 10 m/s betragen, beispielsweise 5 m/s. Die Geschwindigkeit v2 des zweiten Kontaktstücks 1 kann im Maximum typischerweise 10 m/s bis 20 m/s betragen, beispielsweise 15 m/s. Das maximale Geschwindigkeitsverhältnis v1 /v2 (bei entgegengesetzter Bewegung) kann zwischen 1 :2.4 und 1 :3.5 betragen, beispielsweise 1:3. Dadurch können entsprechend grosse Relativgeschwindigkeiten v12 zwischen typischerweise 15 m/s, 20 m/s und mehr erreicht werden, die eine rasche Freigabe des Engnisses 6 und eine effiziente Lichtbogenbeblasung durch Bereitstellung eines grossen Löschgasdruckes innerhalb kurzer Zeit ermöglichen. Ein grosser Abstand zwischen den Kontaktstücken 1 und 2 (Isolierstrecke) kann innerhalb sehr kurzer Zeit erreicht werden.

Mit Vorteil ist das Engnis 6 und auch das zweite Kontaktstück 2 im wesentlichen zylindrisch ausgebildet. Der Durchmesser des jeweiligen Zylinders (des Engnisses oder des zweiten Kontaktstücks) muss nicht völlig konstant sein und kann leicht variieren. Abweichungen von einem kreisförmigen Querschnitt zu beispielsweise elliptischen Querschnitten sind möglich.

Wenn das Engnis eine grosse Länge (axiale Erstreckung) aufweist, kann auf diese Weise eine sehr grosse Oberfläche der Isolierdüse dem Lichtbogen ausgesetzt werden, wodurch grosse Mengen Materials aus der Isolierdüse verdampft werden können, so dass eine effiziente Lichtbogenbeblasung erreicht wird. Insbesondere können Engnis-Längen von mehr als 40 mm, vorteilhaft mehr als 50 mm und mehr als 60 mm eingesetzt werden.

Ein entsprechender Hochleistungsschalter kann für Nennkurschlussströme von über über 40 kA oder über 50 kA bei Nennspannungen von über 170 kV oder über 200 kV ausgelegt sein.

### Bezugszeichenliste

- 1: erstes Lichtbogenkontaktstück
- 2: zweites Lichtbogenkontaktstück, Verdämm-Kontaktstück
- 3: zweiter Antrieb, Hilfsantrieb, Getriebe
- 4: Lichtbogen
- 5: Isolierdüse
- 6: Engnis
- 7: Kanal, Ringkanal
- 8: Hebel
- 9: Winkelhebel
- 10: Kompressionsraum
- 11: Heizraum
- 12: Ventil
- 13: Hilfsdüse
- 14: Kulisse, Kulissenscheibe
- 15: Kolben
- 16,17,18: Bolzen, drehbare Lagerung
- 19: fixierter Bolzen, drehbare Lagerung
- 21: Bereich, (im Radius) erweiterter Bereich

- A: Achse, Symmetrieachse
- b,b': Parameter
- d: Abstand
- D: Durchmesser, radiale Abmessung
- k: Faktor
- P1: Phase
- P2: Phase
- v1: Geschwindigkeit des ersten Kontaktstücks
- v2: Geschwindigkeit des zweiten Kontaktstücks
- v12: Relativgeschwindigkeit der Kontaktstücke
- v_{12,c}: für kapazitives Schalten minimal notwendie Relativgeschwindigkeit der Kontaktstücke
- v_{12,max}: maximale Relativgeschwindigkeit der Kontaktstücke
- W: Wirklinie
- z: Weg-Koordinate
- z1: Richtung
- z2: Richtung

- α': Winkel
- α: Öffnungswinkel

## Patentansprüche

1. Schaltkammer für einen mit einem Löschgas befüllten Hochleistungsschalter, mit einem ersten Lichtbogenkontaktstück (1) und einem zweiten Lichtbogenkontaktstück (2), von denen mindestens eines (1 ;2) mittels eines Antriebs bewegbar ist, mit einem gegebenenfalls zwischen den Lichtbogenkontaktstücken (1,2) brennenden Lichtbogen (4), mit einem Heizraum (11) zur Zwischenspeicherung von durch den Lichtbogen (4) aufgeheiztem Löschgas, und mit einer Isolierdüse (5), welche zur Führung einer Löschgasströmung ein mit dem Heizraum (11) verbundenes Engnis (6) aufweist,
**dadurch gekennzeichnet, dass**
während eines Ausschaltvorgangs eine maximale Relativgeschwindigkeit v₁₂,max der beiden Lichtbogenkontaktstücke (1,2) zueinander mindestens 1.3 mal so gross ist wie eine zum kapazitiven Schalten notwendige Relativgeschwindigkeit v_{12,c} der beiden Lichtbogenkontaktstücke (1,2) und dass in einem einkammerigen Hochleistungsschalter für die maximale Relativgeschwindigkeit v_{12,max} der beiden Lichtbogenkontaktstücke (1,2) zueinander während eines Ausschaltvorgangs gilt: ${v}_{12 , max} \geq 23 \times {U}_{N} ⋅ p ⋅ f / \left({E}_{krit}⋅ {p}_{0}\right) ,$
wobei U_{N} die Nennspannung des Hochleistungsschalters, p der Polfaktor des Hochleistungsschalters, Eₖᵣᵢₜ die Einsatzfeldstärke für Entladungen des Löschgases, und p₀ der Fülldruck des Löschgases ist, und f die Hochspannungsnetzfrequenz ist, für die die Schaltkammer ausgelegt ist, so dass ein grosser Löschgasdruck erzeugbar ist.

2. Schaltkammer gemäss Anspruch 1, **dadurch gekennzeichnet, dass** während eines Ausschaltvorgangs die maximale Relativgeschwindigkeit v_{12,max} der beiden Lichtbogenkontaktstücke (1,2) zueinander mindestens 1.5 mal so gross ist wie die zum kapazitiven Schalten notwendige Relativgeschwindigkeit v_{12,c} der beiden Lichtbogenkontaktstücke (1,2).

3. Schaltkammer gemäss einem der vorangegangenen Ansprüche, **dadurch gekennzeichnet, dass** für die maximale Relativgeschwindigkeit v_{12,max} der beiden Lichtbogenkontaktstücke zueinander während eines Ausschaltvorgangs (1 ,2) gilt: ${v}_{12 , max} \geq 13 m / s ,$
insbesondere ${v}_{12 , max} \geq 17 m / s .$

4. Schaltkammer gemäss einem der vorangegangenen Ansprüche, **dadurch gekennzeichnet, dass** beide Lichtbogenkontaktstücke (1,2) bewegbar sind, und dass während einer Phase (P1) entgegengesetzter Bewegung der Lichtbogenkontaktstücke (1,2) ein Verhältnis v1/v2 der Geschwindigkeit v1 des ersten Lichtbogenkontaktstückes (1) zu der Geschwindigkeit v2 des zweiten Lichtbogenkontaktstückes (2) von v1 /v2 ≤ 1:2.4, insbesondere von v1/v2 ≤ 1 :2.8, erreicht wird.

5. Schaltkammer gemäss einem der vorangegangenen Ansprüche, **dadurch gekennzeichnet, dass** ein Kompressionsraum (10) vorhanden ist, dessen Volumen während eines Ausschaltvorganges verringert wird.

6. Schaltkammer gemäss Anspruch 5, **dadurch gekennzeichnet, dass** der Kompressionsraum (10) von dem Heizraum (11) verschieden ist, und dass ein Ventil (12) zwischen dem Kompressionsraum (10) und dem Heizraum (11) vorgesehen ist.

7. Schaltkammer gemäss einem der vorangegangenen Ansprüche, **dadurch gekennzeichnet, dass** beide Lichtbogenkontaktstücke (1,2) bewegbar sind, und dass ein erster Antrieb zum Antreiben des ersten Lichtbogenkontaktstücks (1) und ein zweiter Antrieb (3) zum Antreiben des zweiten Lichtbogenkontaktstücks (2) vorgesehen ist.

8. Schaltkammer gemäss Anspruch 7, **dadurch gekennzeichnet, dass** der zweite Antrieb (3) ein durch den ersten Antrieb antreibbares Getriebe (3) ist.

9. Schaltkammer gemäss Anspruch 7 oder 8, **dadurch gekennzeichnet, dass** die isolierdüse (5) mittels des ersten Antriebes antreibbar ist.

10. Schaltkammer gemäss einem der Ansprüche 7-9, **dadurch gekennzeichnet, dass** in einer Phase (P2) während einer gleichgerichteten Bewegung der Lichtbogenkontaktstücke (1,2) für das Verhältnis v1 /v2 der Geschwindigkeit v1 des ersten Lichtbogenkontaktstückes (1) zu der Geschwindigkeit v2 des zweiten Lichtbogenkontaktstückes (2) gilt: 0.4 ≥v1 /v2 1.2, insbesondere 0.75 ≥ v1 /v2 ≥ 1:1.15.

11. Schaltkammer gemäss einem der vorangegangenen Ansprüche, **dadurch gekennzeichnet, dass** während eines Ausschaltvorgangs, nach der Kontakttrennung und während eine Löschgasströmung entlang einer Achse (A) durch das Engnis (6) in Richtung (z2) des zweiten Lichtbogenkontaktstücks (2) möglich ist, ein parallel zu der Achse (A) gemessener Abstand d zwischen dem Engnis (6) und dem zweiten Lichtbogenkontaktstück (2) derart gewählt ist, dass die Strömungsgeschwindigkeit der Löschgasströmung in einem solchen Bereich maximal ist, der bezüglich der Achse (A) radial seitlich neben dem zweiten Lichtbogenkontaktstück (2) und/oder innerhalb des zweiten Lichtbogenkontaktstücks (2) angeordnet ist.

12. Schaltkammer gemäss einem der vorangegangenen Ansprüche, **dadurch gekennzeichnet, dass** das Engnis (6) im wesentlichen als ein Zylinder ausgebildet ist, und dass während eines Ausschaltvorgangs, nach der Kontakttrennung und während einer Löschphase, in der eine Löschgasströmung entlang einer Achse (A) durch das Engnis (6) in Richtung (z2) des zweiten Lichtbogenkontaktstücks (2) möglich ist, ein parallel zu der Achse (A) gemessener Abstand d zwischen dem Engnis (6) und dem zweiten Lichtbogenkontaktstück (2) derart gewählt ist, dass $d = D \times \left({\left(1+bʹ⋅cosα\right)}^{½}-1\right) / \left(2⋅sinα⋅cosα\right)$
gilt, wobei D der Durchmesser des Zylinders nahe dem während der Löschphase dem zweiten Lichtbogenkontaktstück (2) zugewandten Ende des Zylinders ist, und wobei α gleich einem Öffnungswinkel α eines an das Engnis (6) anschliessenden, erweiterten Bereiches (21) ist, und wobei für den Parameter b' gilt: b'= b - F/F', wobei F' der Flächeninhalt der bezüglich der Achse (A) radial angeordneten Querschnittsfläche einer gegebenenfalls in dem zweiten Kontaktstück (2) vorgesehenen Öffnung zum Abströmen von Löschgas ist, und wobei für den Parameter b gilt: $1.4 \leq b \leq 4.5 ,$
insbesondere $1.7 \leq b \leq 4.0.$

13. Schaltkammer gemäss Anspruch 11 oder 12, **dadurch gekennzeichnet, dass** die genannte Bedingung für die Wahl des Abstandes d während mindestens 10 ms, insbesondere während mindestens 35 ms erfüllt ist.

14. Schaltkammer gemäss einem der vorangegangenen Ansprüche, **dadurch gekennzeichnet, dass** das zweite Lichtbogenkontaktstück (2) stiftartig ausgebildet ist.

15. Schaltkammer gemäss einem der vorangegangenen Ansprüche, **dadurch gekennzeichnet, dass** das Engnis (6) durch eines der beiden Lichtbogenkontaktstücke (1 ;2), das als Verdämm-Kontaktstück (2) bezeichnet wird und bewegbar ist, zumindest teilweise verdämmbar ist, und dass es während eines Ausschaltvorganges eine Zeitspanne gibt, während der eine Bewegungsrichtung (z2) des Verdämm-Kontaktstücks (2) unverändert bleibt und die maximale Relativgeschwindigkeit v_{12,max} der beiden Lichtbogenkontaktstücke zueinander erreicht wird, und wobei diese Zeitspanne mindestens andauert, bis das Engnis (6) nicht mehr durch das Verdämm-Kontaktstück (2) zumindest teilweise verdämmt ist.

16. Schaltkammer gemäss einem der vorangegangenen Ansprüche, **dadurch gekennzeichnet, dass** das Engnis (6) durch eines der beiden Lichtbogenkontaktstücke (1 ;2), das als Verdämm-Kontaktstück (2) bezeichnet wird und bewegbar ist, zumindest teilweise verdämmbar ist, und dass während eines Ausschaltvorgangs eine Bewegungsrichtungsumkehr des mindestens einen bewegbaren Lichtbogenkontaktstücks (2) stattfindet, wenn das Engnis (6) nicht mehr durch das Verdämm-Kontaktstück (2) zumindest teilweise verdämmt ist.

17. Hochleistungsschalter, **dadurch gekennzeichnet, dass** der Hochleistungsschalter mindestens eine Schaltkammer gemäss einem der vorangegangenen Ansprüche aufweist.

18. Verfahren zum Ausschalten einer Schaltkammer für einen mit einem Löschgas befüllten Hochleistungsschalter, mit einem ersten Lichtbogenkontaktstück (1) und mit einem zweiten Lichtbogenkontaktstück (2), mit mindestens einem Antrieb und mit einer ein Engnis (6) aufweisenden Isolierdüse (5), wobei mindestens eines der beiden Lichtbogenkontaktstücke (1,2) mittels des Antriebs bewegt wird, wobei eine Kontakttrennung stattfindet und ein zwischen den Lichtbogenkontaktstücken (1,2) brennender Lichtbogen (4) gezündet wird, durch den Löschgas aufgeheizt wird, wobei das aufgeheizte Löschgas zwischengespeichert und zur Beblasung des Lichtbogens (4) durch das Engnis (6) geführt wird,
**dadurch gekennzeichnet, dass**
während eines Ausschaltvorgangs eine maximale Relativgeschwindigkeit v_{12,max} der beiden Lichtbogenkontaktstücke (1,2) zueinander erreicht wird, die mindestens 1.3 mal so gross ist wie eine zum kapazitiven Schalten notwendige Relativgeschwindigkeit V_{12,c} der beiden Lichtbogenkontaktstücke (1,2), und dass in einem einkammerigen Hochleistungsschalter für die maximale Relativgeschwindigkeit v_{12,max} der beiden Lichtbogenkontaktstücke (1,2) zueinander während eines Ausschaltvorgangs gilt: ${{v}_{12 , max} \geq 23 \times {U}_{N} ⋅ p ⋅ f / \left({E}_{krit}⋅{p}_{0}\right) ,}_{̲}$
wobei U_{N} die Nennspannung des Hochleistungsschalters, p der Polfaktor des Hochleistungsschalters. Eₖᵣᵢₜ die Einsatzfeldstärke für Entladungen des Löschgases, und p₀ der Fülldruck des Löschgases ist, und f die Hochspannungsnetzfrequenz ist, für die die Schaltkammer ausgelegt ist, so dass ein grosser Löschgasdruck erzeugbar ist.

## Claims

1. Switching chamber for a heavy-duty circuit breaker which is filled with a quenching gas, having a first arcing contact piece (1) and a second arcing contact piece (2), of which at least one (1; 2) can be moved by means of a drive, having an arc (4) which may burn between the arcing contact pieces (1, 2), having a heating space (11) for temporarily storing quenching gas heated by the arc (4), and having an insulating nozzle (5), which has a throat (6), which is connected to the heating space (11), for the purpose of guiding a quenching gas flow, **characterized in that**, during an opening operation, a maximum relative speed v-_{12,max} of the two arcing contact pieces (1, 2) in relation to one another is at least 1.3 times as great as a relative speed v_{12,c} of the two arcing contact pieces (1, 2) which is required for capacitive switching and **in that** the switching chamber is designed in such a way that, when it is installed in a single-chamber heavy-duty circuit breaker, the following applies for the maximum relative speed v_{12,max} of the two arcing contact pieces (1, 2) in relation to one another during an opening operation: v_{12,max} ≥ 23 × U_{N}·p·f/(E_{crit}·p₀), where U_{N} is the rated voltage of the heavy-duty circuit breaker, p is the pole factor of the heavy-duty circuit breaker, E_{crit} is the threshold field strength for discharges of the quenching gas, and p₀ is the filling pressure of the quenching gas, and f is the high-voltage system frequency for which the switching chamber is designed, with the result that a high quenching gas pressure can be generated.

2. Switching chamber according to Claim 1, **characterized in that**, during an opening operation, the maximum relative speed v_{12,maX} of the two arcing contact pieces (1, 2) in relation to one another is at least 1.5 times as great as the relative speed v_{12,c} of the two arcing contact pieces (1, 2) which is required for capacitive switching.

3. Switching chamber according to one of the preceding claims, **characterized in that** the following applies for the maximum relative speed v_{12,max} of the two arcing contact pieces (1, 2) in relation to one another during an opening operation: ${v}_{12 , max} \geq 13 m / s ,$
in particular ${v}_{12 , max} \geq 17 m / s .$

4. Switching chamber according to one of the preceding claims, **characterized in that** both arcing contact pieces (1, 2) are moveable, and **in that**, during a phase (P1) of movement in opposite directions of the arcing contact pieces (1, 2), a ratio v1/v2 of the speed v1 of the first arcing contact piece (1) to the speed v2 of the second arcing contact piece (2) of v1/v2 ≤ 1:2.4, in particular of v1/v2 ≤ 1:2.8, is achieved.

5. Switching chamber according to one of the preceding claims, **characterized in that** a compression space (10) is provided whose volume is reduced during an opening operation.

6. Switching chamber according to Claim 5, **characterized in that** the compression space (10) is different than the heating space (11), and **in that** a valve (12) is provided between the compression space (10) and the heating space (11).

7. Switching chamber according to one of the preceding claims, **characterized in that** both arcing contact pieces (1, 2) are moveable, and **in that** a first drive for driving the first arcing contact piece (1) and a second drive (3) for driving the second arcing contact piece (2) are provided.

8. Switching chamber according to Claim 7, **characterized in that** the second drive (3) is a transmission (3) which can be driven by the first drive.

9. Switching chamber according to Claim 7 or 8, **characterized in that** the insulating nozzle (5) can be driven by means of the first drive.

10. Switching chamber according to one of Claims 7-9, **characterized in that**, in a phase (P2) during a movement in the same direction of the arcing contact pieces (1, 2), the following applies for the ratio v1/v2 of the speed v1 of the first arcing contact piece (1) to the speed v2 of the second arcing contact piece (2):
0.4 ≥ v1/v2 ≥ 1.2, in particular 0.75 ≥ v1/v2 ≥ 1: 1.15.

11. Switching chamber according to one of the preceding claims, **characterized in that**, during an opening operation, after the contact separation and while a quenching gas flow along an axis (A) through the throat (6) in the direction (z2) of the second arcing contact piece (2) is possible, a distance d, which is measured parallel to the axis (A), between the throat (6) and the second arcing contact piece (2) is selected such that the flow rate of the quenching gas flow is at a maximum in a region which is arranged, with respect to the axis (A), radially and laterally next to the second arcing contact piece (2) and/or within the second arcing contact piece (2).

12. Switching chamber according to one of the preceding claims, **characterized in that** the throat (6) is essentially in the form of a cylinder, and **in that**, during an opening operation, after the contact separation and during a quenching phase, in which a quenching gas flow along an axis (A) through the throat (6) in the direction (z2) of the second arcing contact piece (2) is possible, a distance d, which is measured parallel to the axis (A), between the throat (6) and the second arcing contact piece (2) is selected such that
d = D × ( (1 + b'·cosα)^{½} - 1) / (2·sinα·cosα) applies, where D is the diameter of the cylinder close to that end of the cylinder which faces the second arcing contact piece (2) during the quenching phase, and where α is equal to an opening angle α of an extended region (21) adjoining the throat (6), and where the following applies for the parameter b': b' = b - F/F', where F' is the area of the cross-sectional area, which is arranged radially with respect to the axis (A), of an opening, which may be provided in the second contact piece (2), for quenching gas to flow away, and where the following applies for the parameter b: $1.4 \leq b \leq 4.5 ,$
in particular $1.7 \leq b \leq 4.0.$

13. Switching chamber according to Claim 11 or 12, **characterized in that** the condition mentioned for the selection of the distance d is met in at least 10 ms, in particular in at least 35 ms.

14. Switching chamber according to one of the preceding claims, **characterized in that** the second arcing contact piece (2) is in the form of a pin.

15. Switching chamber according to one of the preceding claims, **characterized in that** the throat (6) can be blocked at least partially by one of the two arcing contact pieces (1; 2), which is referred to as the blocking contact piece (2) and is moveable, and **in that**, during an opening operation, there is a time span during which a movement direction (z2) of the blocking contact piece (2) remains unchanged and the maximum relative speed v_{12,max} of the two arcing contact pieces in relation to one another is reached, and this time span lasts at least until the throat (6) is no longer at least partially blocked by the blocking contact piece (2).

16. Switching chamber according to one of the preceding claims, **characterized in that** the throat (6) can be blocked at least partially by one of the two arcing contact pieces (1; 2), which is referred to as the blocking contact piece (2) and is moveable, and **in that**, during an opening operation, a movement direction reversal of the at least one moveable arcing contact piece (2) takes place if the throat (6) is no longer at least partially blocked by the blocking contact piece (2) .

17. Heavy-duty circuit breaker, **characterized in that** the heavy-duty circuit breaker has at least one switching chamber according to one of the preceding claims.

18. Method for opening a switching chamber for a heavy-duty circuit breaker which is filled with a quenching gas, having a first arcing contact piece (1) and having a second arcing contact piece (2), having at least one drive and having an insulating nozzle (5), which has a throat (6), at least one of the two arcing contact pieces (1, 2) being moved by means of the drive, a contact separation taking place, and an arc (4) burning between the arcing contact pieces (1, 2) being struck, by means of which arc quenching gas is heated, the heated quenching gas being temporarily stored and being guided through the throat (6) for the purpose of blowing the arc (4), **characterized in that**, during an opening operation, a maximum relative speed v_{12,max} of the two arcing contact pieces (1, 2) in relation to one another is reached which is at least 1.3 times as great as a relative speed v_{12,c} of the two arcing contact pieces (1, 2) which is required for capacitive switching, and **in that**, if the switching chamber is installed in a single-chamber heavy-duty circuit breaker, the following applies for the maximum relative speed v_{12,max} of the two arcing contact pieces (1, 2) in relation to one another during an opening operation: V_{12,max} ≥ 23 × U_{N}·p·f/(E_{crit}·p₀), where U_{N} is the rated voltage of the heavy-duty circuit breaker, p is the pole factor of the heavy-duty circuit breaker, E_{crit} is the threshold field strength for discharges of the quenching gas, and p₀ is the filling pressure of the quenching gas, and f is the high-voltage system frequency for which the switching chamber is designed, with the result that a high quenching gas pressure can be generated.

## Revendications

1. Chambre de commutation pour un commutateur de grande puissance rempli d'un gaz d'extinction, comprenant un premier élément de contact à arc électrique (1) et un deuxième élément de contact à arc électrique (2) dont au moins un (1 ; 2) peut être déplacé au moyen d'un mécanisme d'entraînement, comprenant un arc électrique (4) qui s'amorce éventuellement entre les éléments de contact à arc électrique (1, 2), comprenant un espace chauffant (11) pour l'accumulation temporaire du gaz d'extinction chauffé par l'arc électrique (4) et comprenant une buse isolante (5) qui présente un rétrécissement (6) relié avec l'espace chauffant (11) pour guider un courant de gaz d'extinction,
**caractérisée en ce que**
pendant une opération de déconnexion, une vitesse relative maximale v_{12,max} des deux éléments de contact à arc électrique (1, 2) l'un par rapport à l'autre est égale à au moins 1,3 fois une vitesse relative v_{12,c} des deux éléments de contact à arc électrique (1, 2) nécessaire pour la commutation capacitive et que la chambre de commutation est configurée de telle sorte que lors de l'installation dans un commutateur de grande puissance à une chambre, la vitesse relative maximale v_{12,max} des deux éléments de contact à arc électrique (1, 2) l'un par rapport à l'autre pendant une opération de déconnexion est définie comme suit : ${v}_{12 , max} \geq 23 x {U}_{N} . p . f / \left({E}_{krit} . {p}_{0}\right) ,$
U_{N} désignant la tension nominale du commutateur de grande puissance, p le facteur polaire du commutateur de grande puissance, Eₖᵣᵢₜ l'intensité du champ opérationnel pour les décharges du gaz d'extinction et p₀ la pression de remplissage du gaz d'extinction, et f désignant la fréquence du réseau à haute tension pour laquelle est conçue la chambre de commutation, de sorte qu'il soit possible de produire une pression de gaz d'extinction plus élevée.

2. Chambre de commutation selon la revendication 1, **caractérisée en ce que** pendant une opération de déconnexion, la vitesse relative maximale v_{12,max} des deux éléments de contact à arc électrique (1, 2) l'un par rapport à l'autre est au moins égale à 1,5 fois la vitesse relative v_{12,c} des deux éléments de contact à arc électrique (1, 2) nécessaire pour la commutation capacitive.

3. Chambre de commutation selon l'une des revendications précédentes, **caractérisée en ce que** la vitesse relative maximale v_{12,max} des deux éléments de contact à arc électrique l'un par rapport à l'autre pendant une opération de déconnexion (1, 2) est définie comme suit : ${v}_{12 , max} \geq 13 m / s ,$
notamment ${v}_{12 , max} \geq 17 m / s .$

4. Chambre de commutation selon l'une des revendications précédentes, **caractérisée en ce que** les deux éléments de contact à arc électrique (1, 2) sont mobiles et que pendant une phase (P1) de mouvement en sens inverse des éléments de contact à arc électrique (1, 2), un rapport v1/v2 entre la vitesse v1 du premier élément de contact à arc électrique (1) et la vitesse v2 du deuxième élément de contact à arc électrique (2) de v1/v2 ≤ 1:2,4, notamment de v1/v2 ≤ 1:2,8 est atteint.

5. Chambre de commutation selon l'une des revendications précédentes, **caractérisée en ce qu'**il existe un espace de compression (10) dont le volume est réduit pendant une opération de déconnexion.

6. Chambre de commutation selon la revendication 5, **caractérisée en ce que** l'espace de compression (10) est différent de l'espace chauffant (11) et qu'il est prévu une valve (12) entre l'espace de compression (10) et l'espace chauffant (11).

7. Chambre de commutation selon l'une des revendications précédentes, **caractérisée en ce que** les deux éléments de contact à arc électrique (1, 2) sont mobiles et qu'il est prévu un premier mécanisme d'entraînement pour entraîner le premier élément de contact à arc électrique (1) et un deuxième mécanisme d'entraînement (3) pour entraîner le deuxième élément de contact à arc électrique (2).

8. Chambre de commutation selon la revendication 7, **caractérisée en ce que** le deuxième mécanisme d'entraînement (3) est un engrenage (3) qui peut être entraîné par le premier mécanisme d'entraînement.

9. Chambre de commutation selon la revendication 7 ou 8, **caractérisée en ce que** la buse isolante (5) peut être entraînée au moyen du premier mécanisme d'entraînement.

10. Chambre de commutation selon l'une des revendications 7 à 9, **caractérisée en ce que** dans une phase (P2) pendant un mouvement dans le même sens des éléments de contact à arc électrique (1, 2), le rapport v1/v2 entre la vitesse v1 du premier élément de contact à arc électrique (1) et la vitesse v2 du deuxième élément de contact à arc électrique (2) est déterminé comme suit : 0,4 ≥ v1/v2 ≥ 1,2, notamment 0,75 ≥ v1/v2 ≥ 1:1,15.

11. Chambre de commutation selon l'une des revendications précédentes, **caractérisée en ce que** pendant une opération de déconnexion, après la séparation des contacts et pendant qu'un écoulement de gaz d'extinction le long d'un axe (A) à travers le rétrécissement (6) dans la direction (z2) du deuxième élément de contact à arc électrique (2) est possible, un écart d mesuré parallèlement à l'axe (A) entre le rétrécissement (6) et le deuxième élément de contact à arc électrique (2) est choisi de telle sorte que la vitesse d'écoulement du courant de gaz d'extinction est maximale dans une zone qui se trouve, par rapport à l'axe (A), dans le sens radial à coté du deuxième élément de contact à arc électrique (2) et/ou à l'intérieur du deuxième élément de contact à arc électrique (2) .

12. Chambre de commutation selon l'une des revendications précédentes, **caractérisée en ce que** le rétrécissement (6) est réalisé pour l'essentiel sous la forme d'un cylindre et que pendant une opération de déconnexion, après la séparation des contacts et pendant une phase d'extinction dans laquelle un écoulement de gaz d'extinction le long d'un axe (A) à travers le rétrécissement (6) dans la direction (z2) du deuxième élément de contact à arc électrique (2) est possible, un écart d mesuré parallèlement à l'axe (A) entre le rétrécissement (6) et le deuxième élément de contact à arc électrique (2) est choisi de telle sorte que $d = D x \left({\left(1+bʹ.cosα\right)}^{½}-1\right) / \left(2.⁢sinα.cosα\right)$
D désignant le diamètre du cylindre à proximité de l'extrémité du cylindre qui fait face au deuxième élément de contact à arc électrique (2) pendant la phase d'extinction, α désignant un angle d'ouverture α d'une zone élargie (21) qui vient se rattacher au rétrécissement (6) et le paramètre b' étant défini comme suit : b' = b - F/F', avec F' désignant la superficie de la surface de section transversale, disposée dans le sens radial par rapport à l'axe (A), d'une ouverture éventuellement prévue dans le deuxième élément de contact (2) pour l'évacuation du gaz d'extinction, et le paramètre b étant défini comme suit : $1 , 4 \leq b \leq 4 , 5 ,$
notamment $1 , 7 \leq b \leq 4 , 0.$

13. Chambre de commutation selon la revendication 11 ou 12, **caractérisée en ce que** ladite condition de choix de l'écart d est satisfaite pendant au moins 10 ms, notamment pendant au moins 35 ms.

14. Chambre de commutation selon l'une des revendications précédentes, **caractérisée en ce que** le deuxième élément de contact à arc électrique (2) est réalisé sous la forme d'une tige.

15. Chambre de commutation selon l'une des revendications précédentes, **caractérisée en ce que** le rétrécissement (6) à travers l'un des deux éléments de contact à arc électrique (1 ; 2), lequel est désigné élément de contact de barrage (2) et est mobile, peut au moins partiellement être barré, et qu'il existe pendant une opération de déconnexion un intervalle de temps pendant lequel un sens de déplacement (z2) de l'élément de contact de barrage (2) reste inchangé et la vitesse relative maximale v_{12,max} des deux éléments de contact à arc électrique l'un par rapport à l'autre est atteinte, et cet intervalle de temps durant au moins jusqu'à ce que le rétrécissement (6) ne soit plus au moins partiellement barré par l'élément de contact de barrage (2).

16. Chambre de commutation selon l'une des revendications précédentes, **caractérisée en ce que** le rétrécissement (6) à travers l'un des deux éléments de contact à arc électrique (1 ; 2), lequel est désigné élément de contact de barrage (2) et est mobile, peut au moins partiellement être barré, et qu'il se produit pendant une opération de déconnexion une inversion du sens de déplacement de l'au moins un élément de contact à arc électrique (2) mobile lorsque le rétrécissement (6) n'est plus au moins partiellement barré par l'élément de contact de barrage (2).

17. Commutateur de grande puissance, **caractérisé en ce que** le commutateur de grande puissance présente au moins une chambre de commutation selon l'une des revendications précédents.

18. Procédé pour déconnecter une chambre de commutation pour un commutateur de grande puissance rempli d'un gaz d'extinction, comprenant un premier élément de contact à arc électrique (1) et un deuxième élément de contact à arc électrique (2), comprenant au moins un mécanisme d'entraînement et comprenant une buse isolante (5) qui présente un rétrécissement (6), au moins l'un des deux éléments de contact à arc électrique (1, 2) étant déplacé au moyen du mécanisme d'entraînement, une séparation des contacts ayant lieu et un arc électrique (4) qui s'amorce entre les éléments de contact à arc électrique (1, 2) étant allumé, le gaz d'extinction étant chauffé par celui-ci, le gaz d'extinction chauffé étant accumulé temporairement et acheminé à travers le rétrécissement (6) pour souffler l'arc électrique (4),
**caractérisé en ce que**
pendant une opération de déconnexion, une vitesse relative maximale v_{12,max} des deux éléments de contact à arc électrique (1, 2) l'un par rapport à l'autre est atteinte, laquelle est égale à au moins 1,3 fois une vitesse relative v_{12,c} des deux éléments de contact à arc électrique (1, 2) nécessaire pour la commutation capacitive et que lorsque la chambre de commutation est installée dans un commutateur de grande puissance à une chambre, la vitesse relative maximale v_{12,max} des deux éléments de contact à arc électrique (1, 2) l'un par rapport à l'autre pendant une opération de déconnexion est définie comme suit : v_{12,max} ≥ 23 x U_{N}.p.f / (Eₖᵣᵢₜ . p₀), U_{N} désignant la tension nominale du commutateur de grande puissance, p le facteur polaire du commutateur de grande puissance, Eₖᵣᵢₜ l'intensité du champ opérationnel pour les décharges du gaz d'extinction et p₀ la pression de remplissage du gaz d'extinction, et f désignant la fréquence du réseau à haute tension pour laquelle est conçue la chambre de commutation, de sorte qu'il soit possible de produire une pression de gaz d'extinction plus élevée.
